# EUROPÄISCHE PATENTSCHRIFT

(11) **EP 0 189 902 B1**
(45) Veröffentlichungstag und Bekanntmachung des Hinweises auf die Patenterteilung: **25.10.1989**
(21) Anmeldenummer: 86101113.8
(22) Anmeldetag: 28.01.1986
(51) Int. Cl.: B08B 3/02

(54) **Hochdruckspritzrohr auf Taktbasis**
High-pressure jet tube working cyclically
Tube à jets à haute pression travaillant de façon cyclique

(30) Priorität: 01.02.1985 DE 8502656 U
(43) Veröffentlichungstag der Anmeldung: 06.08.1986
(73) Patentinhaber: Gebr. Bellmer GmbH & Co. KG, D-75223 Niefern-Öschelbronn (DE)
(72) Erfinder: Kollmar, Ulrich, D-7530 Pforzheim-Würm (DE)
(74) Vertreter: Frank, Gerhard, Dipl.-Phys.

(56) Entgegenhaltungen:
- DE-B- 1 196 049
- US-A- 3 793 054
- US-A- 4 397 694

## Beschreibung

Die Erfindung betrifft eine Reinigungsvorrichtung für ein Endlosband mit einem quer zum Endlosband axial verschiebbaren Spritzrohr mit mehreren Spritzdüsen und einer Antriebsvorrichtung für das Spritzrohr, wobei die Spritzdüsen einen vorgegebenen Abstand A und eine Spritzbreite S haben.

Endlosbänder werden beispielsweise bei Bandfilterpressen eingesetzt, und von Zeit zu Zeit ist es erforderlich, eine Reinigung der verwendeten Siebbänder durchzuführen. Hierzu sind Spritzrohre bekannt, die senkrecht zur Bewegungsrichtung des Endlosbandes verlaufen und in denen mehrere Düsen eingebracht sind, die einen Wasserstrahl auf die Oberfläche des Endlosbandes spritzen. Dabei bewegt sich das Spritzrohr kontinuierlich um eine vorgegebene Strecke in seiner Längsachse, damit die Spritzdüsen möglichst alle Stellen des Endlosbandes erfassen.

Es hat sich jedoch herausgestellt, daß bei der bisher verwendeten Betriebsart, bei welcher das Spritzrohr langsam oder schnell bewegt wird, immer wieder ungereinigte Leerstellen auf dem Band verbleiben.

Aufgabe der Erfindung ist es, eine derartige Reinigungsvorrichtung so zu verbessern, daß eine zuverlässigere Reinigung des Endlosbandes erzielt wird.

Erfindungsgemäß wird diese Aufgabe dadurch gelöst, daß der Abstand der Spritzdüsen ein Mehrfaches der Spritzbreite beträgt, und daß das Spritzrohr auf seinem Verschiebeweg N = A/S Rastpositionen aufweist, deren Abstand etwa der Spritzbreite oder einem Bruchteil davon entspricht.

Mit einer derartigen Anordnung ermöglicht die erfindungsgemäße Lösung einen Taktbetrieb in dem Sinne, daß bei feststehendem Spritzrohr in einer seiner Rastpositionen die Spritzdüsen das Endlosband streifenweise beaufschlagen und dort eine gründliche Reinigung durchführen und danach das Spritzrohr in die nächste Rastposition verschoben wird und die Spritzdüsen dann benachbarte Streifenbahnen beaufschlagen.

Diese Lösung kann auf die verschiedensten Anwendungsbereiche und Reinigungserfordernisse einfach abgestimmt werden und ermöglicht einen minimalen Wasserverbrauch bei vorgegebener Reinigungsqualität.

Ein Ausführungsbeispiel der Erfindung wird anhand der Schemazeichnung näher erläutert:

Ein Spritzrohr 10 ist an seinen beiden Enden in Lagern 11 und 12 axial verschiebbar gehalten und wird über eine Leitung 14 mit Spritzwasser versorgt. Das Spritzwasser wird über Düsen S1. S 5 nach unten abgegeben und beaufschlagt dort ein Endlosband 20, das um eine Walze 21 geführt ist. Der Abstand des Spritzrohres 10 von der Oberseite des Endlosbandes 20 und der Spritzwinkel a ist derart gewählt, daß sich bei einem vorgegebenen Abstand A der Spritzdüsen S1. S 5 untereinander eine Spritzbreite S ergibt, die einen Teil des Endlosbandes 20 abdeckt. Der Spritzwinkel a der Spritzdüsen beträgt 30° oder 45°.

Zur axialen Verschiebung des Spritzrohres 10 ist dieses in eine Antriebsvorrichtung 13 geführt, die hydraulisch, pneumatisch oder elektrisch ausgestaltet sein kann und die eine Raststellung R aufweist, die mit zwei Raststellungen R1, R2 auf dem Spritzrohr 10 zusammenarbeitet. Der Abstand x der beiden Raststellungen R1, R2 ist dabei beim dargestellten Ausführungsbeispiel gleich groß gewählt wie die Spritzbreite S.

Die Reinigungsvorrichtung arbeitet wie folgt:

Nachdem in der dargestellten Position eine ausreichende streifenweise Beaufschlagung des Endlosbandes 20 durchgeführt worden ist wird die Antriebsvorrichtung 13 angesteuert, und diese verschiebt das Spritzrohr 10 nach rechts, bis dessen Rastposition R1 in Eingriff mit der Rastposition R der Antriebsvorrichtung 13 kommt. Zur Erzeugung der Rastposition weist die Antriebsvorrichtung einen Klinkenschalter auf. In dieser Position beaufschlagen dann die fünf Spritzdüsen S1. S 5 die bisher freigebliebenen Streifen des Endlosbandes 20 und reinigen diese Bereiche.

Beim dargestellten Ausführungsbeispiel sind fünf Spritzdüsen und zwei Rastpositionen dargestellt. Es versteht sich jedoch von selbst, daß die Anzahl der Spritzdüsen und die Anzahl der Rastpositionen auf die jeweiligen Erfordernisse ohne weiteres angepaßt werden kann, ohne den Schutzbereich der in den Ansprüchen dargestellten Erfindung zu verlassen.

## Patentansprüche

1. Reinigungsvorrichtung für ein Endlosband (20), mit einem quer zum Endlosband axial verschiebbaren Spritzrohr (10) mit mehreren Spritzdüsen (S1. S 5)und einer Antriebsvorrichtung (13) für das Spritzrohr, wobei die Spritzdüsen einen vorgegebenen Abstand A und eine Spritzbreite S haben, dadurch gekennzeichnet, daß der Abstand A der Spritzdüsen ein Mehrfaches der Spritzbreite S beträgt, und daß das Spritzrohr (10) auf seinem Verschiebeweg N = A/S Rastpositionen (R1, R2) aufweist, deren Abstand (x) etwa der Spritzbreite S oder einem Bruchteil davon entspricht.

2. Reinigungsvorrichtung nach Anspruch 1, dadurch gekennzeichnet, daß die Antriebsvorrichtung (13) einen Klinkenschalter zur Erzeugung der Rastposition (R1, R2) aufweist.

3. Reinigungsvorrichtung nach Anspruch 1, dadurch gekennzeichnet, daß der Spritzwinkel (a) der Spritzdüsen (S1. S 5) 30° oder 45° beträgt.

## Claims

1. Cleaning arrangement for an endless belt (20), having a spray tube (10), which is axially displaceable at right angles to the endless belt and is provided with a plurality of spray nozzles (S1. S 5), and a driving arrangement (13) for operating the spray tube, the spray nozzles having a predetermined spacing A from one another and a spray width S, characterised in that the spacing A between the spray nozzles is a multiple of the spray width S, and in that the spray tube (10) is provided with stop positions (R1, R2) along its displacement path N = A/S, the spacing (x) between said positions corresponding substantially to the spray width S or a fraction thereof.

2. Cleaning arrangement according to claim 1, characterised in that the driving arrangement (13) is provided with a jack switch for the production of the stop position (R1, R2).

3. Cleaning arrangement according to claim 1, characterised in that the spray angle (a) of the spray nozzles (S1. S 5) is 30° or 45°.

## Revendications

1. Dispositif de nettoyage pour une bande sans fin (20) comportant un tube de pulvérisation (10) pouvant se déplacer axialement, transversalement à la bande sans fin et muni de plusieurs buses de pulvérisation (S1, S 5) et d'un dispositif d'entraînement (13) pour le tube de pulvérisation, les buses de pulvérisation étant espacées l'une de l'autre d'un espacement A prédéterminé et ayant une largeur de pulvérisation S, caractérisé en ce que l'espacement A des buses de pulvérisation est un multiple de la largeur de pulvérisation S, et en ce que le tube de pulvérisation (10) comporte sur son trajet de déplacement, N = A/S positions d'encliquetage (R1, R2) dont l'espacement (x) correspond sensiblement à la largeur de pulvérisation S ou à une fraction de celle-ci.

2. Dispositif de nettoyage selon la revendication 1, caractérisé en ce que le dispositif d'entraînement (13) comporte un verrouillage à cliquet pour obtenir la position d'encliquetage (R1, R2).

3. Dispositif de nettoyage selon la revendication 1, caractérisé en ce que l'angle de pulvérisation (a) des buses de pulvérisation (S1, S 5) est de 30° ou 45°.
